# FASCICULE DE BREVET EUROPEEN

(11) **EP 0 035 459 B1**
(45) Date de publication et mention de la délivrance du brevet: **11.12.1985**
(21) Numéro de dépôt: 81420026.7
(22) Date de dépôt: 02.03.1981
(51) Int. Cl.: B05B 7/22, B05B 7/14, B05B 13/04

(54) **Machine pour le rechargement de pièces mécaniques par procédé "plasma"**
Zuführvorrichtung für Plasmaspritzvorrichtung
Apparatus for recharging machine parts by the plasma process

(30) Priorité: 28.02.1980 FR 8004858
(43) Date de publication de la demande: 09.09.1981
(73) Titulaire: SOCIETE DE FABRICATION D'ELEMENTS CATALYTIQUES S.F.E.C., F-84500 Bollène (FR)
(72) Inventeur: Mouchet, Claude Louis Charles, Lyon 8éme, Rhône (FR)
(74) Mandataire: Maureau, Pierre

## Description

La présente invention se rapporte à une machine pour le rechargement de pièces par procédé « plasma », donc utilisant un arc formé par une colonne gazeuse ionisée. Cette machine est du genre comprenant une torche et un distributeur de poudre, avec disque rotatif d'axe vertical et racleur, pour l'alimentation de la torche, la poudre étant évacuée vers la périphérie du disque et s'écoulant de là par un conduit vers la torche.

Un tel distributeur de poudre, destiné aux torches de rechargement « plasma •, est déjà connu par le document FR-A-2 234 045. Dans ce distributeur connu, la poudre évacuée du disque rotatif par l'action du racleur tombe par gravité dans une trémie d'écoulement reliée à la torche. A ce distributeur, purement mécanique, n'est associé aucun moyen capable d'aspirer la poudre et de la mélanger à un courant de gaz devant la véhiculer jusqu'à la torche.

Par ailleurs, on connaît, dans un autre domaine d'application, un dispositif distributeur pour produits pulvérulents comprenant un plateau rotatif associé à un injecteur à air ou autre gaz, pour obtenir la dispersion dans un fluide du produit pulvérulent tombant du plateau rotatif (voir FR-A-1 271 615).

Le but de la présente invention est de perfectionner une machine pour le rechargement de pièces mécaniques par procédé « plasma •, du genre- indiqué en introduction, de manière à permettre à la poudre d'être aspirée et véhiculée sous pression, par un gaz « porteur •, jusqu'à la torche, d'une façon contrôlée et en évitant tout colmatage des conduits par la poudre très dense.

A cet effet, selon l'invention le distributeur de poudre comporte au moins un injecteur à gaz comprenant un récepteur en forme d'entonnoir disposé au-dessous de la périphérie du disque rotatif et surmontant un diffuseur avec une arrivée latérale de gaz et des ouvertures d'entrée de gaz, la conformation du diffuseur et la disposition des ouvertures d'entrée étant telles qu'un tourbillon de gaz soit créé, dans lequel la poudre est projetée, une sortie située à la base de l'injecteur sous le diffuseur étant reliée, par un conduit, à la torche.

La poudre se trouve ainsi projetée, depuis le disque, au centre de l'injecteur où elle est aspirée et entraînée par le courant de gaz, formant à son arrivée un tourbillon. De préférence, dans un but d'équilibrage des pressions, chaque injecteur est en outre relié par un canal à la chambre renfermant le disque rotatif.

L'approvisionnement en poudre est assuré, suivant une autre caractéristique, au moyen de deux bocaux disposés au-dessus d'un corps formant collecteur, qui surmonte la partie renfermant le disque rotatif, un tiroir déplaçable horizontalement dans ledit corps permettant de mettre en service l'un ou l'autre des deux bocaux de poudre. Ces dispositions permettent une utilisation et un remplissage alternatifs des deux bocaux, ce qui peut être facilité en prévoyant, à la base de chaque bocal, un moyen de contrôle du niveau (détecteur magnétique). Le dispositif peut même être encore perfectionné, en asservissant le fonctionnement du tiroir au signal de détection de niveau, et/ou en prévoyant l'arrêt automatique de la machine si les moyens de contrôle détectent une absence de poudre simultanément dans les deux bocaux.

Les diverses caractéristiques précédemment définies permettent un fonctionnement à grand débit avec par exemple, en rechargement soudé, un taux de dépôt de l'ordre de 15 kg/h (contre 3 à 5 kg/h pour les machines actuelles).

Selon un autre aspect de l'invention, la torche, alimentée depuis le distributeur de poudre par des conduits flexibles, est supportée par un ensemble mobile, comprenant une commande de translation horizontale et une commande de translation verticale. Cet ensemble mécanique, de préférence commandé à distance, donne une position exacte de la torche en position longitudinale et en hauteur, sans nécessité de réglages sur la machine elle-même. Avantageusement, la commande de translation horizontale comprend elle-même, en plus des moyens permettant de positionner la torche longitudinalement, d'autres moyens qui permettent de commander, de façon réglable, une oscillation de la torche.

Dans une forme de réalisation particulière, autorisant des déplacements de grande amplitude pour un encombrement minimal, et offrant une grande rigidité ainsi que des guidages parfaits, l'ensemble mobile en question comprend :
un premier sous-ensemble, avec des barres de guidage horizontales coulissant dans un support fixe sur lequel est monté le distributeur de poudre, une première vis de commande entraînée par un moteur assurant le déplacement par rapport audit support fixe, et avec d'autres barres de guidage, parallèle aux premières, sur lesquelles coulisse horizontalement un chariot, déplaçable au moyen d'une seconde vis de commande entraînée par un moteur,
un second sous-ensemble avec des barres de guidage verticales coulissant dans le chariot, ce sous-ensemble portant la torche et étant déplaçable verticalement au moyen d'une troisième vis de commande entraînée par un moteur.

Les moteurs utilisés seront, notamment, des moteurs électriques pas à pas, permettant une commande numérique centralisée des déplacements de la torche. Les vis de commande peuvent être, en totalité ou en partie, des vis à billes.

De toute façon, l'invention sera mieux comprise à l'aide de la description qui suit, en référence au dessin schématique annexé représentant, à titre d'exemple non limitatif, une forme de réalisation de cette machine pour le rechargement de pièces mécaniques par procédé « plasma » _{:}
Figure 1 est une vue d'ensemble montrant, de face, le distributeur de poudre, la torche et le dispositif de déplacement de ladite torche ;
Figure 2 est une vue de côté de cet ensemble ;
Figure 3 est une vue en coupe longitudinale, et à plus grande échelle, du distributeur de poudre ;
Figure 4 est une vue partielle en coupe transversale à travers le même distributeur de poudre ;
Figure 5 représente, encore à plus grande échelle, un détail de ce distributeur de poudre ;
Figure 6 est une section suivant VI-VI de figure 5, montrant un détail de l'injecteur ;
Figure 7 est une vue en plan par dessus du dispositif de déplacement de la torche ;
Figure 8 est une vue de côté de ce dispositif ;
Figure 9 en est une vue en coupe, suivant IX-IX de figure 8, montrant plus particulièrement les moyens de positionnement longitudinal de la torche :
. Figure 10 est une vue en coupe, suivant X-X de figure 8, montrant plus particulièrement les moyens de commande d'oscillation de la torche
Figure 11 est une vue en coupe, suivant XI-XI de figure 8, montrant plus particulièrement les moyens de positionnement vertical de la torche.

Comme le montrent les figures 1 et 2, la machine comprend de manière générale un support fixe 1, au-dessus duquel est monté un distributeur de poudre fixe 2, le support 1 servant aussi de guide pour un ensemble mobile 3 supportant la torche 4, celle-ci étant alimentée, depuis le distributeur 2, par deux conduits flexibles 5 et 6.

Le distributeur de poudre 2, fixé au-dessus du support 1 par l'intermédiaire d'une plaque verticale 7, est représenté de façon détaillée sur les figures 3 à 6.

Ce distributeur comprend un corps, formé d'un élément supérieur 8 et d'un élément inférieur 9, entre lesquels est monté coulissant, en direction horizontale, un premier tiroir 10. L'élément supérieur 8, présentant deux évidements symétriques 11, sert de support à deux bocaux 12 en matière transparente, chaque bocal 12 surmontant l'un des évidements 11 et étant fermé à son sommet par un couvercle 13 amovible. L'élément inférieur 9 présente une ouverture centrale 14 en forme d'entonnoir. Le tiroir 10, guidé en coulissement et arrêté par un doigt 15 engagé dans une rainure, possède un trou 16 permettant de faire communiquer l'un ou l'autre des deux évidements 11 avec l'ouverture 14 située au-dessous.

Au-dessous du corps formé des éléments 8 et 9, est disposé un sous-ensemble constitué par une platine supérieure 17 et une platine inférieure 18, entre lesquelles est intercalée une virole 19 en matière transparente.

Dans la platine supérieure 17, au-dessous de l'ouverture 14, sont creusés deux trous symétriques 20 en forme d'entonnoir. Un second tiroir 21, déplaçable horizontalement, permet d'obturer l'un de ces trous 20.

Les deux platines 17 et 18, et la virole 19, délimitent une chambre à l'intérieur de laquelle un disque 22 est monté tournant, autour d'un axe vertical 23. Un moto-réducteur 24, monté sur un support 25 fixé lui-même au-dessous de la platine inférieure 18, est relié au disque 22 par l'intermédiaire d'un accouplement 26.

Deux racleurs 27, positionnés sous la platine supérieure 17 au moyen d'axes 28 (voir figure 4), s'appliquent sur la face supérieure du disque rotatif 22. En outre, dans la partie inférieure cylindrique de chaque trou 20 de la platine 17, est montée une douille libre 29, frottant elle aussi sur la face supérieure du disque rotatif 22.

La platine inférieure 18 comporte deux logements 30 diamétralement opposés, situés au-dessous de la périphérie du disque 22, qui reçoivent deux injecteurs respectifs 31, dont le détail est bien visible aux figures 5 et 6.

Chaque injecteur 31, d'axe vertical, comprend un diffuseur 32 surmonté d'un récepteur 33, ces deux pièces étant montées dans le logement correspondant 30, avec interposition de joints toriques respectifs 34 et 35, et se trouvant retenues dans ledit logement 30 par un circlips 36. Un embout 37, fixé sur le côté de la platine 18, constitue une arrivée latérale de gaz porteur, qui est réparti au moyen du diffuseur 32 dont la conformation particulière, avec des ouvertures 38 décalées radialement, apparaît sur la figure 6. Un canal coudé 39, creusé dans la platine 18, fait en outre communiquer la chambre renfermant le disque rotatif 22 avec l'espace annulaire qui, par les ouvertures précitées 38, communique avec l'intérieur de l'injecteur. Enfin, à la base de chaque injecteur 31, sous le diffuseur 32, est monté un embout de sortie 40, auquel est raccordé l'un des conduits flexibles 5 et 6 menant à la torche 4.

Le distributeur de poudre 2, décrit précédemment, fonctionne de la manière suivante : L'approvisionnement en poudre est assuré au moyen d'un seul bocal 12, ou au moyen des deux bocaux 12, utilisés alternativement. Dans ce cas, un moyen de contrôle de niveau 41, prévu sur l'élément 8 à la base de chaque bocal 12, émet un signal annonçant que ce bocal est presque vide. Le premier tiroir 10 est alors déplacé de manière à mettre l'autre bocal 12 en service, et à procéder au remplissage du bocal qui vient de se vider et ainsi de suite...

Quel que soit le bocal 12 en service, la poudre parvient, par gravité et glissement, dans l'ouverture centrale 14. De là, elle tombe soit simultanément dans les deux trous 20, soit dans un seul de ces trous 20, selon la position du second tiroir 21. En fait, on obture l'un des trous 20 au moyen de ce tiroir 21 uniquement quand on veut utiliser une torche 4 à une seule alimentation de poudre.

A travers les trous 20 en forme d'entonnoir et les douilles de guidage 29 qui évitent un éparpillement de la poudre, celle-ci parvient sur le disque 22, entraîné en rotation, de préférence à vitesse réglable, à partir du moto-réducteur 24. La poudre est ainsi entraînée en rotation avec le disque 22 et, en rencontrant les racleurs 27, elle est déplacée vers l'extérieur et tombe du disque 22 dans les récepteurs 33, en forme d'entonnoirs, des injecteurs 31. La poudre se trouve ainsi projetée au centre de chaque injecteur, où elle est aspirée par le courant de gaz, lequel forme un tourbillon compte tenu de la conformation particulière du diffuseur 32 avec ses ouvertures 38 (voir figure 6), le canal 39 permettant d'équilibrer les pressions.

Enfin, la poudre est véhiculée .sous pression par le gaz, à travers les conduits 5 et 6, jusqu'à la torche 4, réalisée suivant un principe connu et ne faisant pas l'objet de la présente invention.

Cette torche 4 est montée, tenue par un support 42, sur l'ensemble mobile 3 déjà mentionné, lequel comprend de façon générale une commande de translation horizontale 43 et une commande de translation verticale 44, permettant de déplacer la torche 4 horizontalement (flèche 45) et verticalement (flèche 46) - voir les figures 1 et 2.

La structure de l'ensemble mobile 3 et des moyens qui commandent le déplacement de la torche 4 est illustrée, plus précisément, par les figures 7 à 10.

Ce dispositif comprend un premier sous-ensemble mobile, formé de deux paires de barres de guidage parallèles et horizontales, respectivement 47 et 48, dont les extrémités sont fixées à deux flasques 49 et 50, l'un de ces flasques 49 portant la commande de translation horizontale 43.

Comme le montrent, plus particulièrement, les figures 7 et 9, les deux premières barres de guidage 47 de ce sous-ensemble mobile sont montées coulissantes, par l'intermédiaire de douilles à billes 51, sur le support fixe 1 qu'elles traversent horizontalement. Entre les deux barres de guidage 47 est montée tournante, dans des roulements 52 et 53 portés par les flasques 49 et 50, une vis de commande 54, entraînée en rotation par un moteur 55, faisant partie de la commande de translation horizontale 43. Cette vis 54 coopère avec un élément complémentaire 56 monté sur le support fixe 1 ; il peut s'agir d'une vis ordinaire ou d'une vis à billes. La vis 54 est protégée par deux soufflets 57 et 58, disposés entre les flasques 49 et 50, de part et d'autre du support fixe 1.

Sur les deux autres barres de guidage 48 du sous-ensemble mobile considéré, est monté coulissant, par l'intermédiaire de douilles à billes 59 (voir figure 10), un chariot 60. Entre les deux barres de guidage 48 est montée tournante, dans des roulements 61 et 62 portés par les flasques 49 et 50, une vis de commande 63. Cette dernière est entraînée en rotation à partir d'un moteur 64, faisant partie de la commande de translation horizontale 43, ceci par l'intermédiaire de pignons 65 et 66 (voir aussi figure 8). La vis 63 coopère avec un élément complémentaire 67 monté sur le chariot 60. De préférence, il s'agit d'une vis à billes, et celle-ci est protégée par deux soufflets 68 et 69, disposés entre les flasques 49 et 50, de part et d'autre du chariot 60.

Ce chariot 60 supporte un autre sous-ensemble mobile, formé de deux barres de guidage parallèles et verticales 70, dont les extrémités sont réunies par une platine supérieure 71 et une platine inférieure 72, la platine supérieure 71 portant la commande de translation verticale 44.

Comme le montre plus particulièrement la figure 11, les deux barres de guidage 70 de ce second sous-ensemble mobile sont montées coulissantes, par l'intermédiaire de douilles à billes 73, sur le chariot 60 qu'elles traversent verticalement. Entre les deux barres de guidage 70 est montée tournante, dans des roulements 74 et 75 portés par les platines 71 et 72, une vis de commande 76, entraînée en rotation par un moteur 77, faisant partie de la commande de translation verticale 44. Cette vis 76 coopère avec un élément complémentaire 78 monté sur le chariot 60 ; il peut s'agir d'une vis ordinaire ou d'une vis à billes, protégée par un soufflet 79 disposé entre le chariot 60 et la platine supérieure 71.

A la platine inférieure 72 de l'ensemble mobile considéré est fixé, comme le montrent les figures 1, 2, 7 et 8, le support 42 en forme de collier, qui reçoit la torche 4.

Cet ensemble mobile verticalement est en outre associé à un équilibreur de poids pneumatique, incluant un accumulateur 80 porté par le chariot 60 (voir figures 7 et 8).

Le mécanisme précédemment décrit comprend ainsi trois moteurs 55, 64 et 77, procurant deux mouvements horizontaux parallèles et un mouvement vertical, pour positionner la torche 4. Il peut s'agir, notamment, de moteurs pas à pas, commandés à distance et permettant une commande numérique, à partir d'un pupitre central, pour obtenir un positionnement exact de la torche, horizontalement et verticalement. Plus exactement :
Le moteur 55 permet de déplacer horizontalement tout l'ensemble mobile 3 pour fixer la position horizontale du chariot 60.

Le moteur 77 permet, une fois la position horizontale du chariot 60 fixée, de déplacer verticalement la torche 4.

Le moteur 64 permet, en plus du positionnement horizontal, de commander une oscillation du chariot 60, donc de la torche 4, de part et d'autre d'une position moyenne. On peut prévoir un réglage de la course et de la vitesse de ce mouvement d'oscillation, ainsi qu'un réglage de temporisation des arrêts aux extrémités de la course (éventuellement : réglage indépendant pour chaque extrémité).

Cette machine pour le rechargement de pièces par procédé « plasma permet, en ce qui concerne ses applications, aussi bien le rechargement par projection que le rechargement soudé, et elle est programmable en pré- et post- soudage (variation de la vitesse de rotation du disque 22).

## Revendications

1. Machine pour le rechargement de pièces mécaniques par procédé « plasma », du genre comprenant une torche (4) et un distributeur de poudre (2), avec disque rotatif (22) d'axe vertical (23) et racleur (27) pour l'alimentation de la torche (4), la poudre étant évacuée vers la périphérie du disque (22) et s'écoulant de là par un conduit (5 ; 6) vers la torche (4), caractérisé en ce que le distributeur de poudre (2) comporte au moins un injecteur à gaz (31), comprenant un récepteur en forme d'entonnoir (33), disposé au-dessous de la périphérie du disque rotatif (22) et surmontant un diffuseur (32) avec une arrivée latérale de gaz (37) et des ouvertures (38) d'entrée du gaz, la conformation du diffuseur (32) et la disposition des ouvertures d'entrée (38) étant telles qu'un tourbillon de gaz soit créé, dans lequel la poudre est projetée, une sortie (40) située à la base de l'injecteur (31) sous le diffuseur (32) étant reliée, par le conduit précité (5 ; 6), à la torche (4).

2. Machine selon la revendication 1, caractérisée en ce que chaque injecteur (31) est en outre relié, par un canal (39) d'équilibrage des pressions, à la chambre renfermant le disque rotatif (22).

3. Machine selon la revendication 1 ou 2, caractérisée en ce que deux bocaux (12) d'approvisionnement en poudre sont disposés au-dessus d'un corps (8, 9) formant collecteur, qui surmonte la partie (18, 19, 20) renfermant le disque rotatif (22), un tiroir (10) déplaçable horizontalement dans ledit corps permettant de mettre en service l'un ou l'autre des deux bocaux de poudre (12).

4. Machine selon la revendication 3, caractérisée en ce qu'il est prévu, à la base de chaque bocal (12), un moyen de contrôle du niveau (41), tel que détecteur magnétique.

5. Machine selon l'une quelconque des revendications 1 à 4, caractérisée en ce que la torche (4), alimentée depuis le distributeur de poudre (2) par des conduits flexibles (5, 6), est supportée par un ensemble mobile (3), comprenant une commande de translation horizontale (43) et une commande de translation verticale (44).

6. Machine selon la revendication 5, caractérisée en ce que la commande de translation horizontale précitée (43) se compose, d'une part, de moyens (54, 55, 56) permettant de positionner la torche (4) longitudinalement, et d'autre part, de moyens (63, 64, 67) permettant de commander, de façon réglable, une oscillation de la torche (4).

7. Machine selon la revendication 6, caractérisée en ce que l'ensemble mobile précité (3) comprend :
un premier sous-ensemble, avec des barres de guidage horizontales (47) coulissant dans un support fixe (1) sur lequel est monté le distributeur de poudre (2), une première vis de commande (54) entraînée par un moteur (55) assurant le déplacement par rapport audit support fixe (1), et avec d'autres barres de guidage (48) parallèles aux premières, sur lesquelles coulisse horizontalement un chariot (60), déplaçable au moyen d'une seconde vis de commande (63) entraînée par un moteur (64),
un second sous-ensemble avec des barres de guidage verticales (70) coulissant dans le chariot (60), ce sous-ensemble portant la torche (4) et étant déplaçable verticalement au moyen d'une troisième vis de commande (76) entraînée par un . moteur (77).

## Claims

1. A machine for the recharging of mechanical components using the plasma - method, of the type comprising a torch (4) and a powder distributor (2), with a rotary disc (22) having a vertical axis (23) and a scraper (27) for the supply of the torch (4), the powder being removed towards the periphery of the disc (22) and flowing from there via a conduit (5, 6) to the torch (4), characterised in that the powder distributor comprises at least one gas injector (31) comprising a receiver in the form of a funnel (33) disposed below the periphery of the rotary disc (22) and rising above a diffusor (32) with a lateral gas inlet (37) and gas intake apertures (38), the shape of the diffusor (32) and the arrangement of the intake apertures (38) being such that a gas eddy is created, into which the powder is sprayed, an outlet (40) disposed at the base of the injector (31) under the diffusor (32) being connected, via the conduit (5, 6), to the torch (4).

2. A machine as claimed in claim 1, characterised in that each injector (31) is also connected, via a pressure levelling conduit (39), to the chamber containing the rotary disc (22).

3. A machine as claimed in claim 1 or 2, characterised in that two powder supply containers (12) are disposed above a body (8, 9) forming a collector which rises above the portion (18, 19, 20) containing the rotary disc (22), and in that a slide (10) which is horizontally displaceable in said body enables one or other of the two powder containers (12) to be brought into operation.

4. A machine as claimed in claim 3, characterised in that a level monitoring means (41 such as a magnetic sensor, is provided at the base of each container (12).

5. A machine as claimed in any one of claims 1 to 4, characterised in that the torch (4), supplied from the powder distributor (2) via the flexible conduits (5, 6) is supported by a movable assembly (3) comprising a horizontal translation control (43) and a vertical translation control (44).

6. A machine as claimed in claim 5, characterised in that the said horizontal translation control (43) comprises, on one hand, means (54, 55, 56) enabling the longitudinal positioning of the torch (4) and, on the other hand, means (63, 64, 67) enabling an oscillation of the torch (4) to be . controlled in an adjustable manner.

7. A machine as claimed in claim 6, characterised in that the said movable assembly (3) comprises :
a first sub-assembly, with horizontal guide bars (47) sliding in a fixed support (1) on which there is mounted the powder distributor (2), a first control screw (54) driven by a motor (55) enabling displacement with respect to the said fixed support (1), and with further guide bars (48), parallel to the above mentioned bars, on which there slides horizontally a carriage (60) which may be displaced by a second control screw (63) driven by a motor (64),
a second sub-assembly with vertical guide bars (70) sliding in the carriage (60), this sub-assembly supporting the torch (4) and being movable in a vertical direction by means of a third control screw (76) driven by a motor (77).

## Patentansprüche

1. Plasmaspritzvorrichtung für mechanische Bauteile, bestehend aus einem Brenner (4) und einem Pulververteiler (2) mit rotierender Scheibe (22) in senkrechter Achslage (23) und mit einem Abstreifer (27) zur Beschickung des Brenners (4), wobei das Pulver zur Peripherie der Scheibe (22) befördert wird und von dort durch die Leitung (5, 6) in den Brenner (4) gelangt, dadurch gekennzeichnet, daß der Pulververteiler (2) mit mindestens einem Gasinjektor (31) versehen ist, der mit einem Einlauftrichter (33) unterhalb der Peripherie der rotierenden Scheibe (2) und über einem Diffusor (32) mit einem seitlichen Gaseintrittsstutzen (37) und Gaseintrittsöffnungen (38) angeordnet ist, wobei die Form des Diffusors (32) und die Anordnung der Eintrittsöffnungen (38) so gewählt ist, daß sich ein Gaswirbel bildet, in welchen das Pulver eingespritzt wird, und wobei ein am Unterteil des Injektors (31) unterhalb des Diffusors (32) angebrachter Austrittsstutzen (40) über die genannte Leitung (5, 6) mit dem Brenner (4) in Verbindung steht.

2. Vorrichtung nach Anspruch 1, dadurch gekennzeichnet, daß jeder Injektor (31 außerdem über einen Druckausgleichskanal (39) mit der die rotierende Scheibe (22) umschließenden Kammer verbunden ist.

3. Vorrichtung nach Anspruch 1 oder 2, dadurch gekennzeichnet, daß zwei gläserne. Pulverbehälter (12) auf einer als Sammler dienenden Grundplatte (8, 9) angeordnet sind, welche sich über der die rotierende Scheibe (22) einschließenden Baugruppe (18, 19, 20) befindet, wobei ein horizontal beweglicher Schieber (10) den Betrieb wahlweise auf dem einen oder anderen Pulvergefäß (12) ermöglicht.

4. Vorrichtung nach Anspruch 3, dadurch gekennzeichnet, daß am Unterteil eines jeden Glasbehälters (12) ein Pulverstandswächter (41), beispielsweise in Form eines Magnetdetektors, angebracht ist.

5. Vorrichtung nach den Ansprüchen 1, 2, 3 oder 4, dadurch gekennzeichnet, daß der von dem Pulververteiler (2) über die Schlauchleitungen (5, 6) beschickte Brenner (4) auf einer beweglichen Baugruppe (3) montiert ist und darauf horizontal (43) und vertikal (44) verfahrbar ist.

6. Vorrichtung nach Anspruch 5, dadurch gekennzeichnet, daß der Antrieb für die Horizontalbewegung (43) einerseits mit Hilfsmitteln (54, 55, 56) zur Positionierung des Brenners (4) ausgerüstet ist.

7. Vorrichtung nach Anspruch 6, dadurch gekennzeichnet, daß die bewegliche Baugruppe (3) aus folgenden Teilen besteht :
einer ersten Unterbaugruppe mit in einer festen Halterung (1) gleitbar gelagerten horizontalen Führungsstangen (47), wobei der Pulververteiler (2) auf der Halterung montiert ist, sowie mit einer ersten Gewindespindel (54) mit Antrieb durch einen Motor (55) zum Verfahren gegenüber der festen Halterung (1), und mit zusätzlichen und zu den erstgenannten parallel verlaufenden Führungsstangen (48), auf welchen ein durch eine zweite Gewindespindel (63) mit Antriebsmotor (64) verfahrbarer Schlitten (60) gleitet,
einer zweiten Unterbaugruppe mit in dem Schlitten (60) gleitbar gelagerten vertikalen Führungsstangen (70), welche den Brenner (4) trägt und mit Hilfe einer Gewindespindel (76) mit einem Antriebsmotor (77) vertikal verfahrbar ist.
